# EUROPÄISCHE PATENTSCHRIFT

(11) **EP 2 144 882 B1**
(45) Veröffentlichungstag und Bekanntmachung des Hinweises auf die Patenterteilung: **27.02.2013**
(21) Anmeldenummer: 08736068.1
(22) Anmeldetag: 10.04.2008
(51) Int. Cl.: C07D 233/20, C07D 235/04, C07D 235/20, C11D 3/39, C11D 3/16

(54) **TRIS(HETEROCYCLYL)-METALLKOMPLEXE ALS BLEICHKATALYSATOREN**
TRIS(HETEROCYCLYL) METAL COMPLEXES AS BLEACH CATALYSTS
COMPLEXES MÉTALLIQUES DE TRIS(HÉTÉROCYCLYLE) EN TANT QUE CATALYSEURS DE BLANCHIMENT

(30) Priorität: 12.04.2007 DE 102007017657
(43) Veröffentlichungstag der Anmeldung: 20.01.2010
(73) Patentinhaber: Henkel AG & Co. KGaA, 40589 Düsseldorf (DE)
(72) Erfinder: HÄTZELT, Andre, 40591 Düsseldorf (DE); NORDSKOG, Anette, 40477 Düsseldorf (DE); LEOPOLD, Stefan, 40589 Düsseldorf (DE); SCHMIEDEL, Peter, 40599 Düsseldorf (DE); RYBINSKI VON, Wolfgang, 40593 Düsseldorf (DE); SUNDERMEYER, Jörg, 35041 Marburg (DE); DÖRING, Jan, 35039 Marburg (DE)
(86) Internationale Anmeldenummer: PCT/EP2008/054347
(87) Internationale Veröffentlichungsnummer: WO 2008/125589

(56) Entgegenhaltungen:
- EP-A- 0 458 398
- WO-A-03/054128
- DE-A1- 19 713 851
- KURTZ D M: "Oxo- and Hydro-bridged Diiron Complexes: A Chemical Perspective on a Biological Unit" CHEMICAL REVIEWS, AMERICAN CHEMICAL SOCIETY, Bd. 90, 1. Januar 1990 (1990-01-01), Seiten 585-606, XP002484986 in der Anmeldung erwähnt
- BROWN R S ET AL: "Hydrolysis of Neutral Phosphate and Phosphonate Esters Catalysed by Co2+-chelates of Tris-imidazolyl Phosphines" INORGANICA CHIMICA ACTA, X, XX, Bd. 108, 1. Januar 1985 (1985-01-01), Seiten 201-207, XP002294630 ISSN: 0020-1693

## Beschreibung

Die vorliegende Erfindung betrifft Tris(heterocyclyl)-Metallkomplexe sowie deren Verwendung als Bleichkatalysatoren.

Zur effektiven Bleiche mit Wasserstoffperoxid muss dieses in eine bleichaktivere Spezies umgewandelt werden. Eine Möglichkeit zur Erzeugung aktivierter Peroxy-Verbindungen besteht in der Verwendung von Persäurevorläufern, sogenannter Bleichaktivatoren wie z.B. TAED, die durch Perhydrolyse in die aktive Spezies umgewandelt werden.

Eine weitere Möglichkeit zur Erzeugung aktivierter Spezies besteht in der enzymatisch katalysierten Perhydrolyse von Carbonsäureestern oder Nitrilverbindungen unter Verwendung von Perhydrolasen.

Schließlich ist es auch bekannt, Bleichkatalysatoren zur Erzeugung aktivierter Spezies zu verwenden, wobei unter einem Bleichkatalysator ein Stoff zu verstehen ist, der die Bleichleistung von Wasserstoffperoxid an einem bleichbaren Stoff verbessern kann, ohne selbst stöchiometrisch an der Reaktion beteiligt zu sein.

Die Verwendung von Bleichkatalysatoren hat gegenüber den anderen Verfahren der Bleichaktivierung den Vorteil, dass substöchiometrische Mengen der Verbindung ausreichen, wodurch in der Formulierung des bleichehaltigen Produkts eine Raum- und Gewichtsersparnis erreicht werden kann. Weiterhin ist mit der Reduzierung des Gewichts, insbesondere bei Wasch- und Reinigungsanwendungen, auch der Vorteil verknüpft, dass es zu einem geringeren Stoffeintragung in die Umwelt kommt, was aus ökologischen Gründen besonders vorteilhaft ist. Daneben können hierdurch auch Transport- und Verpackungskosten eingespart werden.

Weiterhin ist zu berücksichtigen, dass es bei Verwendung von Bleichaktivatoren wie Nitrilen oder TAED in Gegenwart von Wasser zu einer vorzeitigen Hydrolyse kommen kann, während dieses Problem bei Verwendung von Bleichkatalysatoren weitestgehend vermieden werden kann. Darüber hinaus verursacht die bei der nichtkatalytischen Bleichaktivierung ausgehend von den Persäuren erfolgende Entstehung von Säuren eine Verschiebung des pH-Wertes, die sich ungünstig auf die Bleichleistung auswirken kann. Des Weiteren ist die Bleichleistung der meisten Bleichaktivatoren bei niedrigen Temperaturen oft unzureichend.

Aus den oben genannten Gründen ist die Verwendung von Bleichkatalysatoren von besonderem Interesse gegenüber den anderen Techniken der Bleichaktivierung, so dass grundsätzlich Bedarf an neuen Bleichkatalysatoren besteht.

Als Bleichkatalysatoren sind insbesondere Metall-Komplexe von organischen Liganden wie Salenen, Saldiminen, Tris[salicylidenaminoethyl]aminen, monocyclischen Polyazaalkanen, querverbrückten polycyclischen Polyazaalkanen, Terpyridinen und Tetraamido-Liganden beschrieben. Ein Nachteil der beschriebenen Metallkomplexe besteht jedoch darin, dass sie entweder, insbesondere bei niedriger Temperatur, keine ausreichende Bleichleistung besitzen oder es aber bei ausreichender Bleichleistung zu einer unerwünschten Schädigung von Farben und gegebenenfalls auch der Textilfasern kommt.

Überraschenderweise wurde nun gefunden, dass Komplexe aus Tris(heterocyclyl)-Liganden und Übergangsmetallen wirksame Bleichkatalysatoren ausbilden und sich gleichzeitig schonender gegenüber Wäsche verhalten als die heute gebräuchlichen Bleichkatalysatoren.

Einige erfindungsgemäß verwendbare Tris(heterocyclyl)-Liganden und Metall-Ligand-Komplexe sind im Stand der Technik bereits bekannt. So beschreiben Brown et al. (J. Am. Chem. Soc. 103 (1981) 6953-6959) und Kimblin et al. (J. Chem. Soc., Chem. Commun. (1995) 1813-1815) Tris(imidazolyl)phosphine und -carbinole sowie deren Verwendung, insbesondere in Komplex mit Zink(II), als Modell für das aktive Zentrum des Enzyms Carbonic Anhydrase. Rüther et al. (J. Chem. Soc., Dalton Trans. (2002) 4684-4693) beschreiben Chrom(III)- und Vanadium(III)-Komplexe von Tris(imidazolyl)phosphinen und -alkanen sowie deren Verwendung zur Katalyse der Umsetzung von Ethylen zu 1-Alkenen oder Polymeren. Brown et al. (Inorganica Chimica Acta 108 (1985) 201-207) beschreiben Co(II)-Komplexe und Schiller et al. (Inorg. Chem. 44 (2005) 6482-6492) Cu(II)-Komplexe von Tris(imidazolyl)phosphinen sowie deren Verwendung zur Katalyse der Hydrolyse von Phosphat-Estern. Allen et al. (Inorg. Chem. 36 (1997) 1732-1734) beschreiben Kupfer(II)-Komplexe und Vankai et al. (Inorg. Chem. 31 (1992) 343-345) Eisen(II)/(III)-Komplexe von Tris(imidazolyl)phosphinen sowie deren Verwendung zur Hydroxylierung von Alkanen. Sorrell et al. (Inorg. Chem. 34 (1995) 952-960) beschreiben Kupfer(I)-Komplexe von Tris(imidazolyl)phosphinen sowie deren Verwendung als Modell für das aktive Zentrum von Kupferhaltigen Enzymen. Wu et al. (Inorg. Chem. 29 (1990) 5174-5183) beschreiben Eisen(III)- und Mangan(III)-Komplexe von Tris(imidazolyl)phosphinen. Kurtz (Chem. Rev. 90 (1990) 585-606) beschreibt Eisen-Komplexe von Tris(imidazolyl)phosphinen sowie deren strukturelle Charakterisierung. Enders et al. (Z. Anorg. Allg. Chem. 630 (2004) 1501-1506) beschreiben Lithium-, Kupfer-, Silber- und Scandium-Komplexe von Tris(imidazolyl)phosphinen.

Byers et al. (J. Organometallic Chemistry 385 (1990) 417-427; J. Chem. Soc., Chem. Commun. (1988) 639-641) beschreiben dreifach durch Heterozyklen substituiertes Methan sowie Pd(II)-Komplexe dieser Liganden. Sorrell et al. (J. Am. Chem. Soc. 109 (1987) 4255-4260) beschreiben einen Komplex von Cu(I) und dreifach durch Imidazol-Derivate substituiertem Methoxymethan als Modell von Hämocyanin.

Keene et al. (Inorganica Chimica Acta 187 (1991) 217-220; Inorg. Chem. 27 (1988) 2040-2045) beschreiben dreifach durch Pyridine substituierte Zentralatome sowie Ru(II)-Komplexe dieser Liganden. Kuo et al. (J. Organometallic Chemistry 588 (1999) 260-267) beschreiben Komplexe von Tris(2-pyridyl)phosphinen und Übergangsmetallen der sechsten Gruppe des Periodensystems sowie deren strukturelle Untersuchung. Anderson et al. (J. Chem. Soc., Dalton Trans. (2000) 3505-3512) beschreiben dreifach durch Heterozyklen substituiertes Methan und Phosphinoxid sowie Eisen-Komplexe dieser Liganden. Adam et al. (J. Chem. Soc., Dalton Trans. (1997) 519-530) beschreiben Cobaltkomplexe von Tris(2-pyridyl)methan und Tris(2-pyridyl)phosphin. Astley et al. (J. Chem. Soc., Dalton Trans. (1996) 1845-1851) beschreiben dreifach durch Pyridine substituierte Zentralatome sowie Nickel- und Zink-Komplexe dieser Liganden. Kurtev et al. (J. Chem. Soc., Dalton Trans. (1980) 55-57) beschreiben Ru(II)- und Rh(I)-Komplexe von Tris(2-pyridyl)phosphin sowie die Verwendung der Rhodium-Komplexe für Hydroformylierungsreaktionen. Astley et al. (J. Chem. Soc. Dalton Trans. (1995) 3809-3818) beschreiben Kupfer- und Zink-Komplexe von Tris(2-pyridyl)phosphinen.

WO 2004/104052 offenbart dreifach durch Heterozyklen substituierte Zentralatome sowie Metallkomplexe dieser Liganden mit Metallen der Gruppen 3, 4, 5 oder 6 des Periodensystems sowie die Verwendung dieser Metallkomplexe als Polymerisationskatalysatoren.

Die Verwendung von Tris(heterocyclyl)-Metallkomplexen als Bleichkatalysatoren wird beispielsweise bereits in DE10163331, DE19713851 und JP08300624 offenbart. Allerdings sind hier die Heterozyklen nicht direkt sondern über eine Alkylen-Brücke an das Zentralatom des Liganden gebunden. Es hat sich jedoch erfindungsgemäß als besonders vorteilhaft herausgestellt, dass die Heterozyklen ohne Zwischenbrücke direkt an das Zentralatom des Liganden gebunden sind.

Ein erster Gegenstand der vorliegenden Erfindung sind daher Wasch- und Reinigungsmittel enthaltend Ligand-Metall -Komplexe der allgemeinen Formel

in der M für Mn, Fe oder Co steht, R für CH₃ steht, und R₁ für H oder CH₃ steht oder die beiden am selben Heterocylclus gebundenen Reste R₁ unter Ausbildung eines Benzolrings miteinander verbunden sind, und X für BF₄⁻ oder Acetat steht.

Die Herstellung des Metall-Ligand-Komplexes kann in der Regel auf einfache Weise dadurch erfolgen, dass ein Metallsalz des entsprechenden Metalls mit dem entsprechenden Ligand in wässriger Umgebung vermischt wird. Durch Einstellen eines geeigneten Redoxpotentials kann die Entstehung einer gewünschten Oxidationsstufe begünstigt werden.

Weiterer Gegenstand der vorliegenden Erfindung ist ebenfalls die Verwendung erfindungsgemäßer Wasch- und Reinigungsmittel zur Reinigung textiler Flächengebilde sowie zur Reinigung harter Oberflächen.

Gegenstand der vorliegenden Erfindung sind ebenfalls die zuvor genannten erfindungsgemäßen Metall-Ligand-Komplexe als solche. Die erfindungsgemäßen Metall-Ligand-Komplexe werden im Folgenden auch "erfindungsgemäße Bleichkatalysatoren" genannt.

Weiterer Gegenstand der vorliegenden Erfindung ist ebenso die Verwendung erfindungsgemäßer Metall-Ligand-Komplexe, insbesondere als Hilfsmittel, zur Reinigung textiler Flächengebilde sowie zur Reinigung harter Oberflächen.

Weiterer Gegenstand der vorliegenden Erfindung ist ebenso die Verwendung erfindungsgemäßer Metall-Ligand-Komplexe zum Bleichen von Zellstoff und/oder Roh-Baumwolle.

Bei den erfindungsgemäßen Wasch- und Reinigungsmitteln kann es sich um alle denkbaren Reinigungsmittelarten handeln, sowohl um Konzentrate als auch um unverdünnt anzuwendende Mittel, zum Einsatz im kommerziellen Maßstab, in der Waschmaschine oder bei der HandWäsche, beziehungsweise -Reinigung. Dazu gehören beispielsweise Waschmittel für Textilien, Teppiche, oder Naturfasern, für die nach der vorliegenden Erfindung die Bezeichnung Waschmittel verwendet wird. Dazu gehören beispielsweise auch Geschirrspülmittel für Geschirrspülmaschinen oder manuelle Geschirrspülmittel oder Reiniger für harte Oberflächen wie Metall, Glas, Porzellan, Keramik, Kacheln, Stein, lackierte Oberflächen, Kunststoffe, Holz oder Leder; für solche wird nach der vorliegenden Ereindung die Bezeichnung Reinigungsmittel verwendet. Im weiteren Sinne sind auch Sterilisations- und Desinfektionsmittel als Wasch- und Reinigungsmittel im efindungsgemäßen Sinne anzusehen.

Ausführungsformen der vorliegenden Erfindung umfassen alle nach dem Stand der Technik etablierten und/oder alle zweckmäßigen Darreichungsformen der erfindungsgemäßen Wasch- oder

Reinigungsmittel. Dazu zählen beispielsweise feste, pulverförmige, flüssige, gelförmige oder pastöse Mittel, gegebenenfalls auch aus mehreren Phasen, komprimiert oder nicht komprimiert; ferner gehören beispielsweise dazu: Extrudate, Granulate, Tabletten oder Pouches, sowohl in Großgebinden als auch portionsweise abgepackt.

In einer bevorzugten Ausführungsform enthalten die erfindungsgemäßen Wasch- oder Reinigungsmittel die oben beschriebenen erfindungsgemäßen Bleichkatalysatoren in einer Menge von bis zu 5 Gew.-%, insbesondere von 0,001 Gew.-% bis 1 Gew.-% und besonders bevorzugt von 0,01 Gew.-% bis 0,5 Gew.-%, vor allem von 0,01 bis 0,25 Gew.-%, jeweils bezogen auf das Gesamtgewicht des Wasch- oder Reinigungsmittels.

Neben den erfindungsgemäßen Bleichkatalysatoren können gegebenenfalls zusätzlich auch andere Bleichkatalysatoren in den erfindungsgemäßen Mitteln enthalten sein. Bei diesen Stoffen kann es sich generell um jedes beliebige bleichverstärkende Übergangsmetallsalz beziehungsweise jeden beliebigen Übergangsmetallkomplex handeln. Als Übergangsmetalle kommen hierbei insbesondere Mn, Fe, Co, Ru, Mo, Ti, V oder Cu in unterschiedlichen Oxidationsstufen in Betracht. Als mögliche komplexierende Liganden kommen insbesondere, wie in der Literatur beschrieben, Guanidine, Aminophenole, Aminoxide, Salene, Saldimine, Lactame, monocyclische sowie querverbrückte polycyclische Polyazaalkane, Terpyridine, Dendrimere, Tetraamido-Liganden, Bis- und Tetrakis(pyridylmethyl)alkylamine, sekundäre Amine und Polyoxometallate in Betracht.

In einer bevorzugten Ausführungsform wird als zusätzlicher Bleichkatalysator ein Komplex des Mangans in der Oxidationsstufe II, III, IV oder V eingesetzt, der vorzugsweise einen oder mehrere makrocyclische Liganden mit den Donorfunktionen N, NR, PR, O und/oder S enthält. Vorzugsweise werden hierbei Liganden eingesetzt, die Stickstoff-Donorfunktionen aufweisen. Dabei ist es besonders bevorzugt, zusätzlich einen Bleichkatalysator in den erfindungsgemäßen Mitteln einzusetzen, der als makromolekularen Liganden 1,4,7-Trimethyl-1,4,7-triazacyclononan (Me-TACN), 1,4,7-Triazacyclononan (TACN), 1,5,9-Trimethyl-1,5,9-triazacyclododecan (Me-TACD), 2-Methyl-1,4,7-trimethyl-1,4,7-triazacyclononan (Me/Me-TACN) und/oder 2-Methyl-1,4,7-triazacyclononan (Me/TACN) enthält. Geeignete Mangankomplexe sind beispielsweise [Mn^{III}₂(µ-O)₁(u-OAc)₂(TACN)₂](ClO₄)₂, [Mn^{III}Mn^{IV}(µ-O)₂(µ-OAc)₁(TACN)₂](BPh₄)₂, [Mn^{IV}₄(µ-O)₆(TACN)₄](ClO₄)₄, (Mn^{III}₂(µ-O)₁(µ-OAc)₂(Me-TACN)₂](ClO₄)₂, [Mn^{III}Mn^{IV}(µ-O)₁(µ-OAc)₂Me-TACN)₂](ClO₄)₃, [Mn^{IV}₂(µ-O)₃(Me-TACN)₂](PF₆)₂ und [Mn^{IV}₂(µ-O)₃(Me/Me-TACN)₂](PF₆)₂(OAc = OC(O)CH₃).

Auch der zusätzliche Bleichkatalysator ist, soweit eingesetzt, in den erfindungsgemäßen Mitteln vorzugsweise in einer Menge von bis zu 5 Gew.-%, insbesondere von 0,0025 Gew.-% bis 1 Gew.-% und besonders bevorzugt von 0,01 Gew.-% bis 0,25 Gew.-%, jeweils bezogen auf das Gesamtgewicht des Wasch- oder Reinigungsmittels, enthalten.

Des Weiteren sind in den erfindungsgemäßen Wasch- und Reinigungsmitteln vorzugsweise Bleichmittel enthalten, die vorzugsweise das Substrat für die erfindungsgemäßen Bleichkatalysatoren darstellen und/oder liefern. Unter einem Bleichmittel ist in diesem Sinne zum einen Wasserstoffperoxid selbst und zum anderen jede Verbindung, die in wässrigem Medium Wasserstoffperoxid liefert, zu verstehen. Unter den als Bleichmittel dienenden, in Wasser H₂O₂ liefernden Verbindungen haben das Natriumpercarbonat, das Natriumperborattetrahydrat und das Natriumperboratmonohydrat besondere Bedeutung. Weitere brauchbare Bleichmittel sind beispielsweise Peroxopyrophosphate, Citratperhydrate sowie H₂O₂ liefernde persaure Salze oder Persäuren, wie Persulfate beziehungsweise Perschwefelsäure. Brauchbar ist auch das Harnstoffperoxohydrat Percarbamid, das durch die Formel H₂N-CO-NH₂·H₂O₂ beschrieben werden kann. Insbesondere beim Einsatz der Mittel für das Reinigen harter Oberflächen, zum Beispiel beim maschinellen Geschirrspülen, können sie gewünschtenfalls auch Bleichmittel aus der Gruppe der organischen Bleichmittel enthalten, obwohl deren Einsatz prinzipiell auch bei Mitteln für die Textilwäsche möglich ist. Typische organische Bleichmittel sind die Diacylperoxide, wie zum Beispiel Dibenzoylperoxid. Weitere typische organische Bleichmittel sind die Peroxysäuren, wobei als Beispiele besonders die Alkylperoxysäuren und die Arylperoxysäuren genannt werden. Bevorzugte Vertreter sind (a) die Peroxybenzoesäure und ihre ringsubstituierten Derivate, wie Alkylperoxybenzoesäuren, aber auch Peroxy-α-Naphthoesäure und Magnesium-monoperphthalat, (b) die aliphatischen oder substituiert aliphatischen Peroxysäuren, wie Peroxylaurinsäure, Peroxystearinsäure, ε-Phthalimidoperoxycapronsäure (Phthalimidoperoxyhexansäure, PAP), o-Carboxybenzamidoperoxycapronsäure, N-Nonenylamidoperadipinsäure und N-Nonenylamidopersuccinate, und (c) aliphatische und araliphatische Peroxydicarbonsäuren, wie 1,12-Diperoxycarbonsäure, 1,9-Diperoxyazelainsäure, Diperoxysebacinsäure, Diperoxybrassylsäure, die Diperoxyphthalsäuren, 2-Decyldiperoxybutan-1,4-disäure, N,N-Terephthaloyl-di(6-aminopercapronsäure).

Als Bleichmittel können auch Chlor oder Brom freisetzende Substanzen eingesetzt werden. Unter den geeigneten Chlor oder Brom freisetzenden Materialien kommen beispielsweise heterozyklische N-Brom- und N-Chloramide, beispielsweise Trichlorisocyanursäure, Tribromisocyanursäure, Dibromisocyanursäure und/oder Dichlorisocyanursäure (DICA) und/oder deren Salze mit Kationen wie Kalium und Natrium in Betracht. Hydantoinverbindungen, wie 1,3-Dichlor-5,5-dimethylhydanthoin sind ebenfalls geeignet.

In einer besonderen erfindungsgemäßen Ausführungsform wird auf den Einsatz von Wasserstoffperoxid liefernden Substanzen verzichtet und als Bleichmittel wird stattdessen Sauerstoff eingesetzt, wobei es sich bei dem Sauerstoff um Luftsauerstoff handeln kann oder um Sauerstoff, der aus einem Sauerstoff liefernden Mittel freigesetzt wird.

Erfindungsgemäß werden Wasch- oder Reinigungsmittel, insbesondere maschinelle Geschirrspülmittel, bevorzugt, die bis zu 45 Gew.-%, insbesondere 1 bis 35 Gew.-%, vorzugsweise 2,5 bis 30 Gew.-%, besonders bevorzugt 3,5 bis 20 Gew.-% und insbesondere 5 bis 15 Gew.-% Bleichmittel, vorzugsweise Natriumpercarbonat, enthalten.

Der Aktivsauerstoffgehalt der Wasch- oder Reinigungsmittel, insbesondere der maschinellen Geschirrspülmittel, beträgt, jeweils bezogen auf das Gesamtgewicht des Mittels, vorzugsweise zwischen 0,4 und 10 Gew.-%, besonders bevorzugt zwischen 0,5 und 8 Gew.-% und insbesondere zwischen 0,6 und 5 Gew.-%. Besonders bevorzugte Mittel weisen einen Aktivsauerstoffgehalt oberhalb 0,3 Gew.-%, bevorzugt oberhalb 0,7 Gew.-%, besonders bevorzugt oberhalb 0,8 Gew.-% und insbesondere oberhalb 1,0 Gew.-% auf.

Alternativ zu als auch gleichzeitig mit den Bleichmitteln können zum Bereitstellen des Wasserstoffperoxids auch Enzyme eingesetzt werden, die ausgehend von anderen Substraten dazu in der Lage sind, Wasserstoffperoxid in situ zu erzeugen. Es handelt sich hierbei um Oxidoreduktasen, die Elektronen von - in der Regel - einem organischen Substrat, etwa der Glucose, auf Sauerstoff als Elektronenakzeptor transferieren können und so die Ausbildung des gewünschten Wasserstoffperoxids in situ ermöglichen. Die Oxidoreduktase kann hierbei zusammen mit dem entsprechenden organischen Substrat eingesetzt werden. Da die zu behandelnden Anschmutzungen jedoch bereits das erforderliche Substrat enthalten können, kann der Einsatz der Oxidoreduktasen gegebenenfalls auch ohne Zusatz des entsprechenden Substrats erfolgen.

Bei der Wasserstoffperoxid erzeugenden Oxidoreduktase handelt es sich vorzugsweise um eine Oxidoreduktase, die Wasserstoffperoxid produziert, indem sie Sauerstoff als Elektronenakzeptor verwendet. Hierbei kommen insbesondere Oxidoreduktasen der EC-Klassen E.C. 1.1.3 (CH-OH als Elektronendonor). E.C. 1.2.3 (Aldehyd oder Oxo-Gruppe als Elektronendonor), E.C. 1.4.3 (CH-NH₂ als Donor), E.C. 1.7.3 (N-haltige Gruppe als Donor) und E.C. 1.8.3 (S-haltige Gruppe als Donor) in Betracht, wobei Enzyme der EC-Klasse E.C. 1.1.3 bevorzugt sind.

Bevorzugte Enzyme sind insbesondere ausgewählt aus der Gruppe bestehend aus Malat-Oxidase (EC 1.1.3.3), Glucose-Oxidase (EC 1.1.3.4), Hexose-Oxidase (EC 1.1.3.5), Cholesterin-Oxidase (EC 1.1.3.6), Galactose-Oxidase (EC 1.1.3.9), Pyranose-Oxidase (EC 1.1.3.10), Alkohol-Oxidase (EC 1.1.3.13), Cholin-Oxidase (EC 1.1.3.17, siehe insbesondere WO 04/58955), Oxidasen für langkettige Alkohole (EC 1.1.3.20), Glycerin-3-phosphat-Oxidase (EC 1.1.3.21), Cellobiose-Oxidase (EC 1.1.3.25), Nucleosid-Oxidase (EC 1.1.3.39), D-Mannitol-Oxidase (EC 1.1.3.40), Xylitol-Oxidase (EC 1.1.3.41), Aldehyd-Oxidase (EC 1.2.3.1), Pyruvat-Oxidase (EC 1.2.3.3), Oxalat-Oxidase (EC 1.2.3.4), Glyoxylat-Oxidase (EC 1.2.3.5), Indol-3-acetaldehyd-Oxidase (EC 1.2.3.7), Pyridoxal-Oxidase (EC 1.2.3.8), Arylaldehyd-Oxidase (EC 1.2.3.9), Retinal-Oxidase (EC 1.2.3.11), L-Aminosäure-Oxidase (EC 1.4.3.2), Amin-Oxidase (EC 1.4.3.4, EC 1.4.3.6), L-Glutamat-Oxidase (EC 1.4.3.11), L-Lysin-Oxidase (EC 1.4.3.14), L-Aspartat-Oxidase (EC 1.4.3.16), Tryptophan-alpha,beta-Oxidase (EC 1.4.3.17), Glycin-Oxidase EC 1.4.3.19), Harnstoff-Oxidase (EC 1.7.3.3), Thiol-Oxidase (EC 1.8.3.2), Glutathion-Oxidase (EC 1.8.3.3), Sorbitol-Oxidase sowie aus Enzymen wie etwa in DE102005053529 beschrieben.

Bei der Wasserstoffperoxid produzierenden Oxidoreduktase handelt es sich in einer bevorzugten Ausführungsform um eine, die einen Zucker als Elektronendonor verwendet. Die Wasserstoffperoxid produzierende und Zucker oxidierende Oxidoreduktase ist erfindungsgemäß vorzugsweise ausgewählt aus Glucose-Oxidase (EC 1.1.3.4), Hexose-Oxidase (EC 1.1.3.5), Galactose-Oxidase (EC 1.1.3.9) und Pyranose-Oxidase (EC 1.1.3.10). Besonders bevorzugt ist erfindungsgemäß die Glucose-Oxidase (EC 1.1.3.4).

Vorteilhafterweise werden bei Verwendung einer Wasserstoffperoxid erzeugenden Oxidoreduktase zusätzlich vorzugsweise organische, besonders bevorzugt aromatische, mit den Enzymen wechselwirkende Verbindungen zugegeben, um die Aktivität der betreffenden Oxidoreduktasen zu verstärken (Enhancer) oder um bei stark unterschiedlichen Redoxpotentialen zwischen den oxidierenden Enzymen und den Anschmutzungen den Elektronenfluß zu gewährleisten (Mediatoren).

Die Wasserstoffperoxid produzierende Oxidoreduktase wird in den erfindungsgemäßen Wasch- und Reinigungsmitteln, falls sie verwendet werd, vorzugsweise in einer solchen Menge eingesetzt, dass das gesamte Mittel eine auf die Oxidoreduktase bezogene Enzym-Aktivität von 30 U/g bis 20.000 U/g, insbesondere von 60 U/g bis 15.000 U/g aufweist. Die Einheit 1 U (Unit) entspricht hierbei der Aktivität derjenigen Enzymmenge, die 1 µmol ihres Substrats bei pH 7 und 25°C in einer Minute umsetzt.

Das gegebenenfalls bei Verwendung einer solchen Wasserstoffperoxid produzierenden Oxidoreduktase einzusetzende Substrat ergibt sich in der Regel unmittelbar aus der Bezeichnung der jeweiligen Oxidoreduktase.

Erfindungsgemäße Mittel können gegebenenfalls auch Bleichaktivatoren als zusätzlichen Bleichhilfsstoff enthalten. Hinsichtlich erfindungsgemäß vorzugsweise einsetzbarer Bleichaktivatoren und deren bevorzugten Einsatzmengen wird auf die Offenlegungsschrift WO2008/125589 verwiesen.

Neben einem erfindungsgemäßen Bleichkatalysator und den zuvor genannten Bleichmitteln und optional enthaltenen weiteren Bleichhilfsstoffen enthält ein erfindungsgemäßes Wasch- oder Reinigungsmittel gegebenenfalls weitere Inhaltsstoffe wie weitere Enzyme, Enzymstabilisatoren, Tenside, insbesondere nichtionische, anionische, kationische und/oder amphotere Tenside, Gerüststoffe (Builder, organische Cobuilder), Polymere, Lösungsmittel (die in flüssigen bis gelförmigen Zusammensetzungen von Wasch- und Reinigungsmitteln eingesetzt werden können), Verdicker, Sequestrierungsmittel, Elektrolyte, Acidifizierungsmittel, optische Aufheller, Vergrauungsinhibitoren, Glaskorrosionsinhibitoren, Korrosionsinhibitoren, Farbübertragungsinhibitoren, Schauminhibitoren, Desintegrationshilfsstoffe, Abrasivstoffe, Farbstoffe, Duftstoffe, mikrobielle Wirkstoffe, UV-Absorbenzien, Knitterschutzmitiel, Antistatika, sogenannte Soil-Release-Wirkstoffe bzw. Soil-Repellents, Treibmittel sowie gegebenenfalls weitere übliche Inhaltsstoffe.

Hinsichtlich erfindungsgemäß vorzugsweise einsetzbaren weiteren Enzymen, Enzymstabilisatoren, Tensiden, Gerüststoffen, Polymeren, Lösungsmitteln, Verdickern, Sequestrierungsmitteln, Elektrolyten, Acidifizierungsmitteln, optischen Aufhellern, Vergrauungsinhibitoren, Glaskorrosionsinhibitoren, Korrosionsinhibitoren, Farbübertragungsinhibitoren, Schauminhibitoren, Desintegrationshilfsstoffen, Abrasivstoffen, Farbstoffen, Duftstoffen, mikrobiellen Wirkstoffen, UV-Absorbenzien, Knitterschutzmittein, Antistatika, Soll-Release-Wirkstoffen und Treibmitteln sowie deren bevorzugten Einsatzmengen wird auf die Offenlegungsschrift WO2008/125589 verwiesen.

Als besonders vorteilhafte Blelchkatalysatorgranulate haben sich solche herausgestellt, die bezogen auf das Gesamtgewicht des Granulats
a) 0,1 bis 30 Gew.-% eines erfindungsgemäßen Bleichkatalysators sowie gegebenenfalls weiteren Bleichkalalysator,
b) 10 bis 99 Gew.-% eines Trägermaterials, sowie
c) 0,1 bis 5 Gew.-% eines Bindemittels aus der Gruppe der organischen Polymere enthalten.

Der gegebenenfalls einzusetzende weitere Bleichkatalysator gemäß a) ist hierbei vorzugsweise ausgewählt aus den bereits zuvor genannten weiteren Bleichkatalysatoren.

Als Tragermaterial b) eignen sich grundsätzlich alle in Wasch- und Reinigungsmitteln einsetzbaren mit den übrigen Inhaltsstoffen kompatiblen Substanzen oder Substanzgemische, insbesondere die bereits zuvor aufgezählten Geruststoffe, vor allem die Carbonate, einschließlich der Hydrogencarbonate, die Sulfate, die Chloride, die Silikate und die Phosphate. Als Trägermaterial eignen sich hierbei insbesondere Alkalimetallcarbonate, Alkalimetallhydrogencarbonate, Alkalimetallsesquicarbonate, Alkalisilikate, Alkalimetasilikate, Alkaliphosphate und Mischungen dieser Stoffe, wobei im Sinne dieser Erfindung bevorzugt die Alkalicarbonate, insbesondere Natriumcarbonat, Natriumhydrogencarbonat oder Natriumsesquicarbonat, und/oder Alkaliphosphate eingesetzt werden. In einer besonders bevorzugten Ausführungsform wird als Trägermaterial das Pentanatriumtriphosphat, Na₅P₃O₁₀ (Natriumtripolyphosphat) oder das entsprechende Kaliumsalz Pentakaliumtriphosphat, K₅P₃O₁₀ (Kaliumtripolyphosphat) eingesetzt.

Der Gewichtsanteil des Trägermaterials b) am Gesamtgewicht der Bleichkatalysatorgranulate kann in eingangs angegebenen Grenzen variiert werden, wobei sich hinsichtlich der Verarbeitbarkeit und der tatsächlichen Bleichleistung nach der Konfektionierung mit weiteren wasch- und reinigungsaktiven Inhaltsstoffen insbesondere Gewichtsanteile oberhalb 20 Gew.-%, vorzugsweise oberhalb 40 Gew.-% und insbesondere oberhalb 60 Gew.-% als vorteilhaft erwiesen haben. Folglich werden im Rahmen der vorliegenden Anmeldung Bleichkatalysatorgranulate bevorzugt, bei denen der Gewichtsanteil des Trägermaterials b) am Gesamtgewicht des Granulats 20 bis 99 Gew.-%, vorzugsweise zwischen 40 und 95 Gew.-% und insbesondere zwischen 60 und 90 Gew.-% beträgt.

Als dritten Inhaltsstoff enthalten die erfindungsgemäßen Bleichaktivatorgranulate ein Bindemittel c) aus der Gruppe der organischen Polymere. Die Polymere können nichtionischer, anionscher, kationischer oder amphoterer Natur sein. Natürliche Polymere und modifizierte Polymere natürlichen Ursprungs sind ebenso einsetzbar wie synthetische Polymere.

Zur Gruppe der mit besonderem Vorzug als Bindemittel c) eingesetzten nichtionischen Polymere zählen Polyvinylalkohole, acetalisierte Polyvinylalkohole, Polyvinylpyrrolidone und Polyalkylenglykole, insbesondere Polyethylenoxide. Bevorzugte Polyvinylalkohole und acetalisierte Polyvinylalkohole weisen Molekulargewicht im Bereich von 10.000 bis 100.000 gmol⁻¹, vorzugsweise von 11.000 bis 90.000 gmol⁻¹, besonders bevorzugt von 12.000 bis 80.000 gmol⁻¹ und insbesondere von 13.000 bis 70.000 gmol⁻¹ auf. Bevorzugte Polyethylenoxide haben Molmassen im Bereich von ca. 200 bis 5.000.000 g/mol, entsprechend Polymerisationsgraden n von ca. 5 bis >100.000.

Zu der Gruppe der mit besonderem Vorzug als Bindemittel c) eingesetzten anionischen Polymere gehören insbesondere homo- oder copolymere Polycarboxylate, Polyacrylsäuren und Polymethacrylsäuren, insbesondere solche, die bereits zuvor als für Wasch- und Reinigungsmittel brauchbare organische Gerüstsubstanzen genannt wurden, sowie Sulfonsäuregruppen-haltige Polymere, insbesondere solche, die bereits zuvor als brauchbare Enthärter genannt wurden.

Hinsichtlich der Gruppe der mit besonderem Vorzug als Bindemittel c) eingesetzten kationischen und amphoteren Polymere wird auf die bereits zuvor als wasch- und reinigungsaktive Polymere aufgezählten Polymere verwiesen.

In erfindungsgemäß bevorzugten Bleichkatalysatorgranulaten beträgt der Gewichtsanteil des Bindemittels c) am Gesamtgewicht des Granulats zwischen 0,2 und 4,5 Gew.-%, bevorzugt zwischen 0,5 und 4,0 Gew.-% und insbesondere zwischen 1,0 und 4,0 Gew.-%.

Die Bleichkatalysatorgranulate besitzen vorzugsweise eine mittlere Teilchengröße zwischen 0,1 und 1,0 mm, besonders bevorzugt zwischen 0,2 und 0,8 mm und insbesondere zwischen 0,3 und 0,7 mm, wobei der Gewichtsanteil der Teilchen mit einer Teilchengröße unterhalb 0,1 mm vorzugsweise mindestens 4 Gew.-%, besonders bevorzugt mindestens 6 Gew.-% und insbesondere mindestens 8 Gew.-%, jedoch gleichzeitig vorzugsweise maximal 80 Gew.-%, besonders bevorzugt maximal 60 Gew.-% und insbesondere maximal 40 Gew.-% beträgt, und der Gewichtsanteil der Teilchen mit einer Teilchengröße zwischen 0,2 und 0,8 mm vorzugsweise zwischen 30 und 70 Gew.-%, besonders bevorzugt zwischen 45 und 65 Gew.-% und insbesondere zwischen 40 und 60 Gew.-% beträgt

Außer dem Bleichkatalysator können auch Enzyme oder andere Inhaltsstoffe, insbesondere sensitive, auf die zuvor beschriebene Art und Weise konfektioniert werden.

Einen eigenen Erfindungsgegenstand stellen Verfahren zur Reinigung von Textilien oder von harten Oberflächen dar, bei denen wenigstens in einem der Verfahrensschritte ein erfindungsgemäßer Bleichkatalysator verwendet wird.

Hierunter fallen sowohl manuelle als auch maschinelle Verfahren. Ausführungsformen stellen beispielsweise die Handwäsche, die manuelle Entfernung von Flecken von Textilien oder von harten Oberflächen oder die Verwendung im Zusammenhang mit einem maschinellen Verfahren dar, wobei maschinelle Verfahren, insbesondere zur Reinigung von Textilien, aufgrund ihrer präziseren Steuerbarkeit, was beispielsweise die eingesetzten Mengen und Einwirkzeiten angeht, bevorzugt sind. Entsprechend bevorzugt gelten für diese Verwendungen die oben angeführten Konzentrationsbereiche.

Die Reinigung der textilen Flächengebilde erfolgt vorzugsweise bei Temperaturen von 20 - 95°C, in einer bevorzugten Ausführungsform bei Temperaturen von 20 - 60 °C, insbesondere bei Temperaturen von 20 - 40°C, sowie vorzugsweise bei einem pH-Wert von 5-12, insbesondere von 8-11.

Verfahren zur Reinigung von Textilien zeichnen sich im allgemeinen dadurch aus, dass in mehreren Verfahrensschritten verschiedene reinigungsaktive Substanzen auf das Reinigungsgut aufgebracht und nach der Einwirkzeit abgewaschen werden, oder dass das Reinigungsgut in sonstiger Weise mit einem Waschmittel oder einer Lösung dieses Mittels behandelt wird. Das gleiche gilt für Verfahren zur Reinigung von allen anderen Materialien als Textilien, welche unter dem Begriff "harte Oberflächen" zusammengefasst werden. Alle denkbaren Wasch- oder Reinigungsverfahren können in wenigstens einem der Verfahrensschritte um einen erfindungsgemäßen Bleichkatalysator bereichert werden, und stellen dann Ausführungsformen der vorliegenden Erfindung dar.

In einer bevorzugten Ausführungsform dieser Verwendung werden die erfindungsgemäßen Bleichkatalysatoren hierbei im Rahmen einer der oben ausgeführten Rezepturen für erfindungsgemäße Mittel, vorzugsweise Wasch- beziehungsweise Reinigungsmittel, bereitgestellt.

Ein weiterer Gegenstand der vorliegenden Erfindung ist auch ein Erzeugnis, enthaltend eine erfindungsgemäße Zusammensetzung bzw. ein erfindungsgemäßes Wasch- oder Reinigungsmittel, insbesondere einen erfindungsgemäßen Reiniger für harte Oberflächen, und einen Sprühspender. Bei dem Erzeugnis kann es sich hierbei sowohl um ein Einkammer- als auch um ein Mehrkammerbehältnis, insbesondere ein Zweikammerbehältnis handeln. Bevorzugt ist der Sprühspender hierbei ein manuell aktivierter Sprühspender, insbesondere ausgewählt aus der Gruppe umfassend Aerosolsprühspender (Druckgasbehälter; auch u.a. als Spraydose bezeichnet), selbst Druck aufbauende Sprühspender, Pumpsprühspender und Triggersprühspender, insbesondere Pumpsprühspender und Triggersprühspender mit einem Behälter aus transparentem Polyethylen oder Polyethylenterephthalat. Sprühspender werden ausführlicher in der WO 96/04940 (Procter & Gamble) und den darin zu Sprühspendern zitierten US-Patenten, auf die in dieser Hinsicht sämtlich Bezug genommen und deren Inhalt hiermit in diese Anmeldung aufgenommen wird, beschrieben. Triggersprühspender und Pumpzerstäuber besitzen gegenüber Druckgasbehältern den Vorteil, daß kein Treibmittel eingesetzt werden muß. Durch geeignete, partikelgängige Aufsätze, Düsen etc. (sog. "nozzle-Ventile") auf dem Sprühspender kann gegebenenfalls enthaltenes Enzym in dieser Ausführungsform optional auch in auf Partikeln immobilisierter Form dem Mittel beigefügt werden und so als Reinigungsschaum dosiert werden.

Erfindungsgemäß besonders bevorzugte maschinelle Geschirrspülmittel umfassen
- 5 bis 70 Gew.-%, vorzugsweise 10 bis 60 Gew.-% und insbesondere 20 bis 50 Gew.-% Gerüstoff(e), mit Ausnahme wasch- und reinigungsaktiver Polymere;
- 2 bis 28 Gew.-%, vorzugsweise 4 bis 20 Gew.-% und insbesondere 6 bis 15 Gew.-% wasch- und reinigungsaktive Polymere;
- 0,5 bis 10 Gew.-%, vorzugsweise 1 bis 8 Gew.-% und insbesondere 2 bis 6 Gew.-% Tensid(e), vorzugsweise nichtionische(s) und/oder amphotere(s) Tensid(e);
- 0,5 bis 8 Gew.-%, vorzugsweise 1 bis 7 Gew.-% und insbesondere 2 bis 6 Gew.-% Enzym(e);
- 2 bis 20 Gew.-%, vorzugsweise 4 bis 15 Gew.-% und insbesondere 6 bis 12 Gew.-% Bleichmittel;
- 0,01 bis 5 Gew.-%, vorzugsweise 0,02 bis 4 Gew.-% und insbesondere 0,05 bis 3 Gew.-% erfindungsgemäße Bleichkatalysatoren; sowie gegebenenfalls
- 0,01 bis 5 Gew.-%, vorzugsweise 0,02 bis 4 Gew.-% und insbesondere 0,05 bis 3 Gew.-% weitere Bleichkatalysatoren.

Ganz besonders bevorzugte maschinelle Geschirrspülmittel umfassen
- 5 bis 70 Gew.-%, vorzugsweise 10 bis 60 Gew.-% und insbesondere 20 bis 50 Gew.-% Phosphate;
- 2 bis 28 Gew.-%, vorzugsweise 4 bis 20 Gew.-% und insbesondere 6 bis 15 Gew.-% wasch- und reinigungsaktive Polymere;
- 0,5 bis 10 Gew.-%, vorzugsweise 1 bis 8 Gew.-% und insbesondere 2 bis 6 Gew.-% nichtionische(s) Tensid(e);
- 0,5 bis 8 Gew.-%, vorzugsweise 1, bis 7 Gew.-% und insbesondere 2 bis 6 Gew.-% Enzym(e) ausgewählt aus Amylasen, Proteasen und Amadoriasen;
- 2 bis 20 Gew.-%, vorzugsweise 4 bis 15 Gew.-% und insbesondere 6 bis 12 Gew.-% Percarbonat;
- 0,01 bis 5 Gew.-%, vorzugsweise 0,02 bis 4 Gew.-% und insbesondere 0,05 bis 3 Gew.-% erfindungsgemäße Bleichkatalysatoren; sowie gegebenenfalls
- 0,01 bis 5 Gew.-%, vorzugsweise 0,02 bis 4 Gew.-% und insbesondere 0,05 bis 3 Gew.-% weitere Bleichkatalysatoren.

Die Konfektionierung erfindungsgemäßer maschineller Geschirrspülmittel kann in unterschiedlicher Weise erfolgen. Die erfindungsgemäßen Mittel können in fester oder flüssiger sowie als Kombination fester und flüssiger Angebotsformen vorliegen.

Als feste Angebotsformen eignen sich insbesondere Pulver, Granulate, Extrudate oder Kompaktate, insbesondere Tabletten. Die flüssigen Angebotsformen auf Basis von Wasser und/oder organischen Lösungsmitteln können verdickt, in Form von Gelen vorliegen.

Erfindungsgemäße Mittel können in Form einphasiger oder mehrphasiger Produkte konfektioniert werden. Bevorzugt werden insbesondere maschinelle Geschirrspülmittel mit einer, zwei, drei oder vier Phasen. Maschinelle Geschirrspülmittel, dadurch gekennzeichnet, dass es in Form einer vorgefertigten Dosiereinheit mit zwei oder mehr Phasen vorliegt, werden besonders bevorzugt.

Die einzelnen Phasen mehrphasiger Mittel können die gleiche oder unterschiedliche Aggregatzustände aufweisen. Bevorzugt werden insbesondere maschinelle Geschirrspülmittel, die mindestens zwei unterschiedliche feste Phasen und/oder mindestens zwei flüssige Phasen und/oder mindestens eine feste und mindestens eine feste Phase aufweisen.

Erfindungsgemäße maschinelle Geschirrspülmittel werden vorzugsweise zu Dosiereinheiten vorkonfektioniert. Diese Dosiereinheiten umfassen vorzugsweise die für einen Reinigungsgang notwendige Menge an wasch- oder reinigungsaktiven Substanzen. Bevorzugte Dosiereinheiten weisen ein Gewicht zwischen 12 und 30 g, bevorzugt zwischen 14 und 26 g und insbesondere zwischen 16 und 22 g auf.

Das Volumen der vorgenannten Dosiereinheiten sowie deren Raumform sind mit besonderem Vorzug so gewählt, dass eine Dosierbarkeit der vorkonfektionierten Einheiten über die Dosierkammer einer Geschirrspülmaschine gewährleistet ist. Das Volumen der Dosiereinheit beträgt daher bevorzugt zwischen 10 und 35 ml, vorzugsweise zwischen 12 und 30 ml und insbesondere zwischen 15 und 25 ml.

Die erfindungsgemäßen maschinellen Geschirrspülmittel, insbesondere die vorgefertigten Dosiereinheiten weisen mit besonderem Vorzug eine wasserlösliche Umhüllung auf.

Die nachfolgenden Beispiele erläutern die Erfindung weiter, ohne sie darauf zu beschränken.

### Ausführungsbeispiele

### Beispiel 1: Darstellung der verwendeten timp-Liganden:

### Allgemeines:

R = Me, R₁ = H (timp) 77%
R = Me, R₁ = Me (ttmimp) 73%
R = Me, R₁ = -(CH)₄- (tbimp) 27%

Die Darstellung erfolgt ausgehend von den entsprechenden N-Methylimidazolen. Sowohl für das 1-Methylimidazol, das 1,4,5-Trimethylimidazol und das 1-Methylbenzimidazol.

Das entsprechende Imidazol wird zunächst mit n-BuLi bei -78°C in THF oder Diethylether umgesetzt und so an der azidesten Stelle - dem C2-Kohlenstoffatom - deprotoniert/lithiiert. Die Reaktion verläuft schnell und ist nach ca. 30 Minuten beendet.
Das erhaltene lithiierte Imidazol kann dann bei tiefen Temperaturen (-78°C bis -40°C) mit 0.33eq PCl₃ gequencht werden um so das gewünschte Tris-(imidazol-2-yl)phosphin zu erhalten.
Sowohl die Verwendung von PBr₃ anstelle von PCl₃, als auch eine inverse Reaktionsführung (Zugabe des lithiierten Imidazols zu einer vorgekühlten Lösung von PBr₃ in THF) führt dabei zu einer deutlichen Steigerung der Ausbeute.
Die Verwendung von THF als Lösungsmittel bietet dabei den Vorteil, dass die entstehende Salzlast (LiBr) in Lösung verbleibt, während das entstehende Tris-(imidazol-2-yl)phosphin in der Regel sehr schlecht in THF löslich ist und somit durch Filtration abgetrennt werden kann. Nach anschließendem Entfernen des Lösungsmittels und Umlösen des verbleibenden Rückstands aus Ethanol und/oder Waschen mit einem Ethanol/Aceton-Gemisch (∼1:10) werden die Produkte sehr sauber in mäßigen bis guten Ausbeuten erhalten. Es empfiehlt sich weitestgehend auch während der Aufarbeitung unter Schutzgas zu arbeiten, da die Produkte durch Luftsauerstoff langsam in die entsprechenden Phosphinoxide überführt werden.

### Tris-(1-methylimidazol-2-yl)phosphin (timp):

Es werden 4.2 g (51 mmol) 1-Methylimidazol in 150 ml THF gelöst und auf -78°C abgekühlt. Im Anschluss erfolgt die zügige Zugabe von 32 ml n-BuLi (1.6 M Lsg. In Hexan, 51 mmol). Die resultierende gelbe Lösung wird für 30 Min. gerührt und dann langsam (ca. 30 Min.) zu einer auf - 78°C vorgekühlten Lösung von 4.6 g (17 mmol) PBr₃ in 100 ml THF getropft. Es ist sofort die Bildung eines nahezu farblosen Feststoffs zu beobachten. Die resultierende Suspension wird langsam auf Raumtemperatur erwärmt (über Nacht), der Feststoff abfiltriert und mit einem Ethanol/Aceton-Gemisch (~1:10) im Ultraschallbad gewaschen.
Das Produkt wird als farbloses Pulver erhalten.
Ausbeute: 4.67 g (77% d. Th., Bezogen auf PBr₃)
¹H-NMR (300 MHz, DMSO-d6): δ = 3.50 (s, 9H), 7.03 (s, 3H), 7.41 (s, 3H) ppm.
¹³C-NMR (75.5 MHz, DMSO-d6): δ = 33.8, 125.7, 129.7 (d, 8.67 Hz), 140.0 (d, 12.14 Hz) ppm.
³¹P-NMR (81 MHz): δ = -60 ppm.

### Tris-(1,4,5-trimethylimidazol-2-yl)phosphin (ttmimp):

Es werden 4.49 g (40 mmol) 1,4,5-Trimethylimidazol in 150 ml THF gelöst und auf -78°C abgekühlt. Im Anschluss erfolgt die zügige Zugabe von 25 ml n-BuLi (1.6 M Lsg. In Hexan, 40 mmol). Die resultierende gelbe Lösung wird für 30 Min. gerührt und dann langsam (ca. 30 Min.) zu einer auf -78°C vorgekühlten Lösung von 3.5 g (13 mmol) PBr₃ in 100 ml THF getropft. Es ist sofort die Bildung eines nahezu farblosen Feststoffs zu beobachten. Die resultierende Suspension wird langsam auf Raumtemperatur erwärmt (über Nacht), der Feststoff abfiltriert und mit einem Ethanol/Aceton-Gemisch (~1:10) im Ultraschallbad gewaschen.
Das Produkt wird als farbloses Pulver erhalten.
Ausbeute: 3.40 g (73% d. Th., Bezogen auf PBr₃)
¹H-NMR (300 MHz, DMSO-d6): δ = 2.02 (s, 9H), 2.06 (s, 9H), 3.39 (s, 9H) ppm.
¹³C-NMR (75.5 MHz, DMSO-d6): δ = 8.6, 12.7, 31.7, 127.2, 134.5 (d, 8.09 Hz), 137.3 (d, 15.61 Hz) ppm.
³¹P-NMR (81 MHz): δ = -112 ppm.

### Tris-(1-methylbenzimidazol-2-yl)phosphin (tbimp):

Es werden 6.6 g (50 mmol) 1-Methylimidazol in 150 ml THF gelöst und auf -78°C abgekühlt. Im Anschluss erfolgt die zügige Zugabe von 32 ml n-BuLi (1.6 M Lsg. In Hexan, 51 mmol). Die resultierende gelbe Lösung wird für 30 Min. gerührt und dann langsam (ca. 30 Min.) zu einer auf - 78°C vorgekühlten Lösung von 4.5 g (16 mmol) PBr₃ in 100 ml THF getropft. Es ist sofort die Bildung eines nahezu farblosen Feststoffs zu beobachten. Die resultierende Suspension wird langsam auf Raumtemperatur erwärmt (über Nacht), der Feststoff abfiltriert und mit einem Ethanol/Aceton-Gemisch (~1:10) im Ultraschallbad gewaschen.
Das Produkt wird als farbloser flockiger Feststoff erhalten.
Ausbeute: 1.83 g (27% d. Th., Bezogen auf PBr₃)
³¹P-NMR (81 MHz): δ = -47 ppm.

### Beispiel 2: Darstellung der verwendeten timp-Komplexe: [Mn(timp)₂](X⁻)₂

M = Mn, Fe, Co
X = BF₄⁻, OAc⁻

Die Darstellung der Komplexe gelingt durch Umsetzung des entsprechenden Tris-(imidazol-2-yl)phosphins mit 0.5 eq eines Mn(II)-Salzes mit vorzugsweise schwach koordinierendem Anion (BF₄⁻, OAc⁻). Bei der Verwendung von z.B. MnCl₂ führt dies in nur 50% Ausbeute zum entsprechenden Komplex mit dem Tetrachloromanganat-Anion.

### [Mn(timp)₂](X⁻)₂ und [Mn(ttmimp)₂](K⁻)₂:

Es werden 2 mmol timp bzw. ttmimp mit 1 mmol MnX₂ eingewogen, mit 30 ml Ethanol oder Acetonitril versetzt und für 2 Stunden zum Rückfluss erhitzt. Zu der entstehenden Suspension wird in der Hitze Wasser zugegeben (-1 ml) bis der Feststoff vollständig in Lösung gegangen ist. Der Komplex fällt beim langsamen Abkühlen auf Raumtemperatur quantitativ als farbloser, kristalliner Feststoff an.

### [Mn(timp)₂](BF₄⁻)₂:

| ESI-MS: | | | |
|---|---|---|---|
| m/z = | 301.7 | 100 % | [Mn(timp)₂]²⁺ |
| | 690.0 | 18 % | [Mn(timp)₂]BF₄⁺ |

IR (KBr): 3420, 3112, 2917, 2849, 1631, 1518, 1467, 1412, 1369, 1336, 1287, 1139, 1062, 944, 775, 757, 693, 506, 492, 416, 405 cm⁻¹.
Kristallstuktur: SK_20

### [Mn(ttmimp)₂](BF₄⁻)₂

| ESI-MS: | | | |
|---|---|---|---|
| m/z = | 386 | 73% | [Mn(ttmimp)₂]²⁺ |
| | 858 | 100 % | [Mn(ttmimp)₂]BF₄⁺ |

IR (KBr): 3431, 2927, 1592, 1467, 1445, 1403, 1391, 1293, 1206, 1061, 787, 728, 585, 532, 466 cm⁻¹.
Kristallstuktur: JDK67

### [Mn(tbimp)₂](X⁻)₂:

Es werden 2 mmol tbimp mit 1 mmol MnX₂ eingewogen, mit 30 ml Acetonitril versetzt und für 2 Stunden zum Rückfluss erhitzt. Zu der entstehenden Suspension wird in der Hitze Wasser zugegeben (-1 ml) bis der Feststoff vollständig in Lösung gegangen ist. Der Komplex fällt beim langsamen Abkühlen auf Raumtemperatur quantitativ als leicht gelber, kristalliner Feststoff an.

### [Mn(ttmimp)₂](BF₄⁻)₂

| ESI-MS: | | | |
|---|---|---|---|
| m/z = | 451.8 | 100 % | [Mn(tbimp)₂]⁺ |
| | 990.0 | 25 % | [Mn(tbimp)₂]BF₄⁺ |

IR (KBr): 3428, 3055, 2951, 1611, 15891448, 1409, 1374, 1328, 1283, 1244, 1158, 1054, 919, 812, 743, 690, 609, 582, 553, 537, 520, 414 cm⁻¹.
Kristallstuktur: JDK60

### Beispiel 3: Darstellung von Tris(pyridin-2yl)phosphin:

In einem 2 l Zweihals-Rundkolben mit Hahn und zwei Tropftrichtern mit Gasausgleich wird eine Lösung von 86 ml n-Butyllithium (215 mmol, 2.5 M in Hexan) und 350 ml Diethylether auf -100°C vorgekühlt und anschließend eine Lösung von 34 g 2-Brompyridin (215 mmol) in 150 ml Diethylether innerhalb von 30 Min. bei -100°C zugetropft. Die resultierende tiefrote Lösung wird im Anschluss für min. weitere 3 h bei -100°C gerührt bevor die langsame Zugabe (8 h, 10 mmol/h) einer Lösung von 9.76 g PCl₃ (71 mmol) in 150 ml Diethylether erfolgt. Nach beendeter Zugabe wird das Reaktionsgemisch langsam (über Nacht) auf RT erwärmt. Die erhaltene Suspension eines farblosen Feststoffs in brauner Lösung wird mit zweimal 100 ml 2M H₂SO₄ extrahiert, die vereinigten wässrigen Phasen mit NaOH-Lösung (50 % in Wasser) neutralisiert (pH ≈ 7,5), der sich bildende Feststoff abgetrennt und mit wenig Wasser gewaschen. Nach zweimaligem Umkristallisieren aus Ethanol (-30°C) wird das Produkt kristallin als farblose Nadeln gewonnen.
Ausbeute: 8.59 g (45 %, bezogen auf PCl₃)
¹H-NMR (300 MHz, CDCl₃):
δ = 7.19 (dtt, 1H, J = 6.2Hz, J = 1.3 Hz, J = 1.1 Hz), 7.37 (tdd, 1H, J = 7.7Hz, J = 4.2Hz, J = 2.1 Hz,), 7.59 (tt, 1 H, J = 7.74 Hz, J = 2.0 Hz), 8.63 (d, 1 H, J = 4.5 Hz) ppm.
¹³C-NMR (75 MHz, CDCl₃):
   δ = 122.8 (C3), 129.2 (C5), 135.8 (C4), 150.2 (C6), 161.6 (C2q) ppm.
³¹P-NMR (75 MHz, CDCl₃):
   δ = -0.8 ppm.

### [Mn(tpyp)₂](K⁻)₂:

Es werden 2 mmol tpyp mit 1 mmol MnX₂ eingewogen, mit 30 ml Ethanol versetzt zum Rückfluss erhitzt. Zu der entstehenden Suspension wird in der Hitze Wasser oder Acetonitril zugegeben (∼2-3 ml) bis der Feststoff vollständig in Lösung gegangen ist. Der Komplex fällt beim langsamen Abkühlen auf Raumtemperatur quantitativ als farbloser, kristalliner Feststoff an.
IR (KBr): 3635, 3553, 3066, 1624, 1582, 1460, 1426, 1282, 1237, 1167, 1049, 1008, 791, 767, 747, 711, 638, 508, 495, 430, 419 cm⁻¹.

### Beispiel 4: Test auf Schädigung und Primärwaschleistung im miniaturisierten Waschtest des Mn-timp-Komplexes

Primärwaschkraft und Naßreißkraftverlust wurden in einem miniaturisierten Waschtest getestet. Es wurde mit einer kompletten flüssigen Waschmittelrezeptur gearbeitet. Die pH-Werte wurden in der Flüssigrezeptur mittels NaOH so eingestellt, dass bei einer Dosierung von 4,4 g/l und nach Zugabe der sonstigen Additive der jeweilige pH-Wert in der Waschformulierung vorlag. In Wasser mit 16°dH wurde 4,4 g/l Flüssigwaschmittel, 0, 35 g/l H₂O₂ und 6,4 mg/l Mn-timp zugegeben. Die Kavitäten des Probenbehälters wurden mit jeweils 10 ml der Waschlauge gefüllt.

Für die Primärwaschleistung wurde ein Baumwollsubstrat mit der jeweiligen Anschmutzung im Probenbehälter eingespannt und der Behälter 1 h bei der gegebenen Temperatur in der Mikrowelle gedreht, so dass die Flüssigkeit in den Kavitäten mit der Baumwolle ständig in Kontakt kommt. Das behandelte Stoffsubstrat wurde unter fließendem lauwarmem Wasser ausgewaschen und anschließend getrocknet und Farbvermessen.
Für die Naßreißkraftverlust wurde in jede Kavität des Probenbehälters einen Baumwollstreifen mit definierter Breite (Fadenanzahl) hineingelegt und der Behälter 1 h bei 60°C in der Mikrowelle gedreht. Diese Behandlung wurde 20 Mal wiederholt. Die Streifen wurden getrocknet und in eine Netzlösung eingetaucht bevor sie mittels einer Zugprüfmaschine mit konstanter Prüfgeschwindigkeit zerrissen wurden. Die Zerreißkraft der behandelten Baumwolle wurde mit der Zerreißkraft der unbehandelten Baumwolle verglichen und die Naßreißkraftverlust in % berechnet. Es wurden für die Primärwaschkraft und die Naßreißkraftverlust 5fach-Bestimmungen durchgeführt. Im Folgenden sind die Ergebnisse für Mn-timp dargestellt.

**Tabelle 1: Versuchsergebnisse zu Mn-timp**

| pH | Primärwaschkraft [Y-Wert] BC1, T= 30°C | Primärwaschkraft [Y-Wert] BC3, T = 30°C | Primärwaschkraft [Y-Wert] BC1, T = 60°C | Naßreißkraftverlust [%] |
|---|---|---|---|---|
| 7 | 49,2 | 49,2 | 49,3 | 9 |
| 8 | 50 | 50,1 | 51,9 | 3 |
| 9 | 50,1 | 50,4 | 52,4 | 4 |
| 10 | 50,7 | 51,5 | 54,3 | 6 |
| 11 | 52,6 | 55,1 | 59 | 8 |

Zum Vergleich sind im Folgenden die Ergebnisse für den Bleichkatalysator Mn-TACN dargestellt.

**Tabelle 2: Versuchsergebnisse zu MnTACN**

| pH | Primärwaschkraft [Y-Wert] BC1, T= 30°C | Primärwaschkraft [Y-Wert] BC3, T = 30°C | Primärwaschkraft [Y-Wert] BC1, T = 60°C | Naßreißkraftverlust [%] |
|---|---|---|---|---|
| 7 | 50,4 | 48,4 | n.d. | 20 |
| 8 | 52,0 | 51,3 | n.d. | 31 |
| 9 | 53,8 | 54,4 | n.d. | 33 |
| 10 | 57,0 | 56,2 | n.d. | 57 |
| 11 | 60,3 | 58,5 | n.d. | 83 |

Es ist zu erkennen, dass die Primärwaschkraft des Mn-timp-Komplexes bei 30°C bei den verschiedenen getesteten pH-Werten zwar insgesamt schwächer ist als die des Mn-TACN, aber dennoch einen akzeptablen Wert aufweist. Der große Vorteil gegenüber Mn-TACN ist, dass der Naßreißkraftverlust bei Verwendung von Mn-timp deutlich geringer ist als bei Verwendung von Mn-TACN, so dass insgesamt der Quotient zwischen Waschkraft und Schädigung beim Mn-timp deutlich besser ist als beim Mn-TACN.

### Beispiel 5: Waschtests in Modellwaschanlage

Der Waschtest wird in einer temperierbaren Multirührapparatur durchgeführt.

Als Testgefäße dienen 1l Bechergläser, in denen eine Vorrichtung zum mechanischen Rühren der Waschflotte existiert. Die Rührmechanik ist so ausgelegt, dass zum einen alle Bechergläser mit der selben Geschwindigkeit gerührt werden und zum anderen die Rührrichtung periodisch wechselt.

Die Beladung der Waschkammern erfolgt mit ca. 16 g Ballastwäsche und ca. 6 g angeschmutztem Gewebe (die Gewebestücke werden in quadratische Form von ca. 6 cm Kantenlänge geschnitten und bestehen aus Baumwolle). Alle Testgewebe werden von der Firma CFT B.V. (Niederlande) hergestellt.

Bei dem angeschmutzten Gewebe handelt es sich um folgende bleichrelevante Testsubstrate:

| | |
|---|---|
| CS-103 | Rotwein |
| CS-3 | Rotwein gealtert |
| BC-1 | Tee |
| BC-3 | Tee |
| CS-15 | Heidelbeersaft |

Aus diesen 5 Testgeweben wird ein Satz von acht angeschmutzten Gewebestücken für die Tests zusammengestellt. Dies bedeutet, dass drei Anschmutzungen doppelt im Test vertreten sind.

Um die Bleichleistung zu ermitteln wird der Tristimulusvalue Y (Helligkeitswert) der gebleichten Gewebe ermittelt und mit den Referenzproben verglichen. Der Tristimulusvalue Y wird aus dem gemessenen L-Wert über folgende mathematische Beziehung berechnet: $L = 116 ⁢ {\left(Y/{Y}_{n}\right)}^{1 / 3} - 16$

Die Messung der L-Werte wird mit einem Minolta Spektrophotometer CM-508d durchgeführt. Es werden grundsätzlich zwei Testszenarien für Waschtests zur Ermittlung der Bleichaktivität angewendet. Zum einen Waschtests mit einer kompletten Waschmittelrezeptur ohne TAED (Waschtest mit Vollwaschmittel ohne TAED) und zum anderen ein vereinfachter Waschtest, der nur Wasserstoffperoxid und Tenside enthält (H₂O₂-Test). Folgende Testparameter kommen beim Waschtest mit Vollwaschmittel ohne TAED zur Anwendung:
Volumen der Waschmittellösung: 750 ml
Menge Waschmittel mit TAED: (100 g VWM pro 16 l Flotte, folglich 4,69 g pro 750 ml)
Menge Waschmittel ohne TAED: 4,55 g pro 750 ml
Metallkatalysator: 0,0086 mmol pro Übergangsmetallatom
Temperatur: 30 °C
Waschzeit: 60 min
Spülvolumen: 500 ml
Spülzeit: 15 min
Wasserqualität: künstl. gehärtetes VE-Wasser mit
   CaCl₂ x 2 H₂O (8,73 g pro 25 l) und
   MgCl₂ x 6 H₂O (2,42 g pro 25 l) = 16° dH)
   pH-Wert 10,5 (Carbonatpufferlösung)

Die Waschergebnisse für die verschiedenen Übergangsmetallkomplexe in Vollwaschmittel ohne TAED sind in folgender Tabelle gezeigt. Als Vergleichswerte sind der Wert für Vollwaschmittel ohne TAED und ohne Übergangsmetallkomplexe ("ohne Katalysator") sowie der Wert für Vollwaschmittel mit TAED angegeben.

**Tabelle 3: Waschtests mit Vollwaschmittel ohne TAED**

| | |
|---|---|
| Mn-timp | 76 |
| Co-timp | 76 |
| Fe-timp | 71 |
| Mn-ttmimp | 73 |
| Co-ttmimp | 72 |
| Fe-ttmimp | 70 |
| Mn-tbimp | 73 |
| Mn-htimp | 74 |
| Mn-tpyp | 74 |
| ohne Katalysator | 71,7 |
| TAED | 75,8 |

Folgende Testparameter kommen beim vereinfachten Waschtest (H₂O₂-Test) zur Anwendung:
Volumen der Waschmittellösung: 750 ml
Menge H2O2: 10.mmol pro l
Tenside: LAS = 0,58 g; LT07 = 0,12 g
Metallkatalysator: 0,0086 mmol pro Übergangsmetallatom
Temperatur: 30 °C
Waschzeit: 60 min
Wasserqualität: VE-Wasser
pH-Wert 10,5 (Carbonatpufferlösung)

Die Waschergebnisse für die verschiedenen Übergangsmetallkomplexe nach dem vereinfachten Waschtest (H₂O₂-Test) sind in folgender Tabelle gezeigt.

**Tabelle 4: Vereinfachter Waschtest (H₂O₂-Test)**

| | |
|---|---|
| Mn-timp | 76 |
| Co-timp | 76 |
| Fe-timp | 70 |
| Mn-ttmimp | 75 |
| Co-ttmimp | 76 |
| Fe-ttmimp | 76 |
| Mn-tbimp | 75 |
| Mn-htimp | 75 |
| Mn-tpyp | 76 |

## Patentansprüche

1. Wasch- oder Reinigungsmittel enthaltend Ligand-Metall-Komplexe der allgemeinen Formel in der M für Mn, Fe oder Co steht,
R für CH₃ steht, und
R₁ für H oder CH₃ steht oder die beiden am selben Heterocylclus gebundenen Reste R₁ unter Ausbildung eines Benzolrings miteinander verbunden sind, und
X für BF₄⁻ oder Acetat steht.

2. Wasch- oder Reinigungsmittel nach Anspruch 1, **dadurch gekennzeichnet, dass** es mindestens ein Tensid enthält.

3. Wasch- oder Reinigungsmittel nach Anspruch 1 oder 2, **dadurch gekennzeichnet, dass** es mindestens ein Bleichmittel enthält.

4. Verwendung von Wasch- und Reinigungsmitteln nach einem der Ansprüche 1 bis 3 zur Reinigung textiler Flächengebilde.

5. Verwendung von Wasch- und Reinigungsmitteln nach einem der Ansprüche 1 bis 3 zur Reinigung harter Oberflächen.

6. Verwendung von Ligand-Metall-Komplexen der allgemeinen Formel in der M für Mn, Fe oder Co steht,
R für CH₃ steht und
R₁ für H oder CH₃ steht oder die beiden am selben Heterocylclus gebundenen Reste R₁ unter Ausbildung eines Benzolrings miteinander verbunden sind und
X für BF₄⁻ oder Acetat steht,
zur Reinigung textiler Flächengebilde oder harter Oberflächen.

7. Verwendung von Ligand-Metall-Komplexen der allgemeinen Formel in der M für Mn, Fe oder Co steht,
R für CH₃ steht und
R₁ für H oder CH₃ steht oder die beiden am selben Heterocylclus gebundenen Reste R₁ unter Ausbildung eines Benzolrings miteinander verbunden sind und
X für BF₄⁻ oder Acetat steht,
zum Bleichen von Zellstoff und/oder Roh-Baumwolle.

8. Metall-Ligand-Komplexe der allgemeinen Formel in der M für Mn, Fe oder Co steht,
R für CH₃ steht und
R₁ für H oder CH₃ steht oder die beiden am selben Heterocylclus gebundenen Reste R₁ unter Ausbildung eines Benzolrings miteinander verbunden sind und
X für BF₄⁻ oder Acetat steht.

## Claims

1. A washing or cleaning agent containing ligand-metal complexes of the general formula in which M denotes Mn, Fe, or Co,
R denotes CH₃, and
R₁ denotes H or CH₃, or the two residues R₁ bonded on the same heterocycle are connected to one another to form a benzene ring, and
X denotes BF₄⁻ or acetate.

2. The washing or cleaning agent according to Claim 1, **characterised in that** it contains at least one surfactant.

3. The washing or cleaning agent according to Claim 1 or 2, **characterised in that** it contains at least one bleaching agent.

4. Use of washing and cleaning agents according to one of Claims 1 to 3 for cleaning textile fabrics.

5. Use of washing and cleaning agents according to one of Claims 1 to 3 for cleaning hard surfaces.

6. Use of ligand-metal complexes of the general formula in which M denotes Mn, Fe, or Co,
R denotes CH₃, and
R₁ denotes H or CH₃, or the two residues R₁ bonded on the same heterocycle are connected to one another to form a benzene ring, and
X denotes BF₄⁻ or acetate
for cleaning textile fabrics or hard surfaces.

7. Use of ligand-metal complexes of the general formula in which M denotes Mn, Fe, or Co,
R denotes CH₃, and
R₁ denotes H or CH₃, or the two residues R₁ bonded on the same heterocycle are connected to one another to form a benzene ring, and
X denotes BF₄⁻ or acetate
for bleaching woodpulp and/or raw cotton.

8. Ligand-metal complexes of the general formula in which M denotes Mn, Fe, or Co,
R denotes CH₃, and
R₁ denotes H or CH₃, or the two residues R₁ bonded on the same heterocycle are connected to one another to form a benzene ring, and
X denotes BF₄⁻ or acetate.

## Revendications

1. Agent de lavage ou de nettoyage contenant des complexes ligand-métal répondant à la formule générale dans laquelle
M représente Mn, Fe ou Co ;
R représente un groupe CH₃ ;
R₁ représente un atome d'hydrogène ou un groupe CH₃, ou bien les deux radicaux R₁ liés au même groupe hétérocyclique sont reliés l'un à l'autre en formant un noyau benzénique ; et
X représente un groupe BF₄⁻ ou un groupe acétate.

2. Agent de lavage ou de nettoyage selon la revendication 1, **caractérisé en ce qu'**il contient au moins un agent tensioactif.

3. Agent de lavage ou de nettoyage selon la revendication 1 ou 2, **caractérisé en ce qu'**il contient au moins un agent de blanchiment.

4. Utilisation d'agent de lavage ou de nettoyage selon l'une quelconque des revendications 1 à 3 pour le nettoyage de produits plats textiles.

5. Utilisation d'agent de lavage ou de nettoyage selon l'une quelconque des revendications 1 à 3 pour le nettoyage de surfaces dures.

6. Utilisation de complexes ligand-métal répondant à la formule générale dans laquelle
M représente Mn, Fe ou Co ;
R représente un groupe CH₃ ;
R₁ représente un atome d'hydrogène ou un groupe CH₃, ou bien les deux radicaux R₁ liés au même groupe hétérocyclique sont reliés l'un à l'autre en formant un noyau benzénique ; et
X représente un groupe BF₄⁻ ou un groupe acétate,
pour le nettoyage de produits plats textiles ou de surfaces dures.

7. Utilisation de complexes ligand-métal répondant à la formule générale dans laquelle
M représente Mn, Fe ou Co ;
R représente un groupe CH₃ ;
R₁ représente un atome d'hydrogène ou un groupe CH₃, ou bien les deux radicaux R₁ liés au même groupe hétérocyclique sont reliés l'un à l'autre en formant un noyau benzénique ; et
X représente un groupe BF₄⁻ ou un groupe acétate,
pour le blanchiment de cellulose et/ou de coton brut.

8. Complexes ligand-métal répondant à la formule générale dans laquelle
M représente Mn, Fe ou Co ;
R représente un groupe CH₃ ;
R₁ représente un atome d'hydrogène ou un groupe CH₃, ou bien les deux radicaux R₁ liés au même groupe hétérocyclique sont reliés l'un à l'autre en formant un noyau benzénique ; et
X représente un groupe BF₄⁻ ou un groupe acétate.
